# EUROPÄISCHE PATENTSCHRIFT

(11) **EP 0 520 213 B1**
(45) Veröffentlichungstag und Bekanntmachung des Hinweises auf die Patenterteilung: **23.08.1995**
(21) Anmeldenummer: 92109286.2
(22) Anmeldetag: 02.06.1992
(51) Int. Cl.: H05B 3/74, F24C 15/10, H03K 17/96

(54) **Netzspannungs-Berührungsschutz für Sensoren unter Glaskeramik-Kochflächen**
Mains shock protection for sensors under glass ceramic hob
Protection contre l'électrocution pour les capteurs capacitifs au dessous d'une plaque vitro-céramique

(30) Priorität: 28.06.1991 DE 9108012 U
(43) Veröffentlichungstag der Anmeldung: 30.12.1992
(73) Patentinhaber: BOSCH-SIEMENS HAUSGERÄTE GmbH, 81669 München (DE)
(72) Erfinder: Plankl, Manfred, Dipl.-Ing., W-8357 Wallersdorf (DE); Wittauer, Günther,Dipl.-Ing.(FH), W-8220 Traunstein (DE)

(56) Entgegenhaltungen:
- EP-A- 0 374 868
- EP-A- 0 429 120
- DE-A- 2 831 858
- DE-A- 3 934 157

## Beschreibung

Die Erfindung bezieht sich auf einen Netzspannungs-Berührungsschutz für Sensoren unter Glaskeramik-Kochflächen, wobei ein metallischer Sensor unter einer Glaskeramik-Kochfläche innerhalb oder außerhalb des durch einen Strahlungsheizkörper bedingten Heißbereiches der Glaskeramik-Kochfläche angeordnet ist.

Bislang wurde für Glaskeramik-Kochflächen eine Temperaturabschaltung, die zum Schutz erhitzter Glaskeramikflächen diente, sensormäßig durchgeführt. Dabei war eine Anbringung von Temperatursensoren in Umgebung des Heißbereiches der Glaskeramik-Kochfläche nicht erforderlich. Die Anwendung metallischer Sensoren, beispielsweise zur Topferkennung, wobei die metallischen Sensoren unterhalb der Glaskeramik angeordnet sind, ist bislang nicht erfolgt. Da die Glaskeramik bei höheren Temperaturen, etwa ab 200°C, halbleitend wird, gelten Sensoren unter dem Heißbereich der Glaskeramik-Kochfläche als berührbar. Es ist deshalb Vorschrift, daß beim Betrieb solcher Sensoranordnungen mit einer Schutz-Kleinspannung gearbeitet wird. Für diesen Betriebsfall ist infolge aufwendiger Leitungsisolierungen erheblicher Platzbedarf unterhalb der Glaskeramik-Kochfläche notwendig.

Aufgabe der Erfindung ist es daher, metallische Sensoren unterhalb der Glaskeramik-Kochflache in deren Heißbereich betreiben zu können, ohne mit Schutz-Kleinspannung arbeiten zu müssen.

Die erfindungsgemäße Anordnung zur Lösung dieser Aufgabe ist dadurch gekennzeichnet, daß der Sensor mit einen über der Netzfrequenz liegenden, höherfrequenten Betriebsfrequenz betrieben ist, und daß der Sensor mit einem Sperrfilter, das für Netzspannung-Berührungsschutz dimensioniert ist, beschaltet ist.

Vorteilhafte Ausgestaltungen der Erfindung sind in den Unteransprüchen enthalten.

Ein Ausführungsbeispiel nach der Erfindung ist im folgenden anhand der Zeichnung näher beschrieben. Es zeigt:
- Fig. 1: eine prinzipielle Anordnung von Sensoren unter einer Glaskeramikfläche,
- Fig. 2: eine erfindungsgemäße Beschaltung des Sensors,
- Fig. 3: die Beschaltung des Sensors mit einem Tiefpaß.

Gemäß Fig. 1 ist die Glaskeramik-Kochfläche 1, sowie unter dieser angeordnete Sensoren 2 erkennbar. Die nicht dargestellten Strahlungsheizkörper, die infolge verminderter Wärmeleitfähigkeit in Querrichtung der Glaskeramik-Kochfläche Heißbereiche in ihrem Strahlungsbereich auch auf der Glaskeramik-Kochfläche zur Folge haben, erhöhen die elektrische Leitfähigkeit der Glaskeramik-Kochfläche 1 bis hin zur Halbleitung. Die Sensoren 2 können beispielsweise zur Topferkennung dienen, indem ein aufgesetzter oder nicht aufgesetzter Topf über den Sensorbereich auf der Glaskeramik-Kochfläche 1 kapazitive Gesamtänderungen zur Folge hat. Gemäß Fig. 2 ist eine Beschaltung des Sensors 2 mit einem Schwingkreis, bestehend aus einem Übertrager 3.1 und einer Kapazität 4, dargestellt. Der als Sperrfilter wirkende Schwingkreis ist in seiner Resonanzfrequenz auf die Sensor-Betriebsfrequenz, die weit oberhalb der Netzfrequenz liegt, abgestimmt. Dadurch kann die Netzfrequenz über diesen Tiefpaß nach Masse abgeleitet werden. Gemäß Fig. 3 ist der Sensor 2 mit einer Induktivität (Drossel) 3 beschaltet. Durch die Erdung über diese Schutzleiterdrossel 3 werden unzulässige Spannungen am Sensor 2, beispielsweise die Netzspannung, abgeleitet. Für höhrere Frequenzen sperrt die Drossel, so daß das Sensorsignal nicht abgeleitet wird. Dieser Effekt kann durch den Aufbau eines Parallelschwingkreises, wie er in Fig. 2 dargestellt ist, noch verstärkt werden. Für den Fall, daß das Sperrfilter als Parallelschwingkreis ausgeführt ist, ist es zweckmäßig, die Drossel 3 als Übertrager 3.1 auszuführen. Dadurch wird zugleich die Ein- und Auskopplung des Sensorsignals vereinfacht.

## Patentansprüche

1. Netzspannungs-Berührungsschutz für Sensoren unter Glaskeramik-Kochflächen, wobei ein metallischer Sensor (2) unter einer Glaskeramik-Kochfläche (1) innerhalb oder außerhalb des durch einen Strahlungsheizkörper bedingten Heißbereiches der Glaskeramik-Kochfläche (1) angeordnet ist, **dadurch gekennzeichnet,** daß der Sensor (2) mit einen über der Netzfrequenz liegenden, höherfrequenten Betriebsfrequenz betrieben ist, und daß der Sensor (2) mit einem Sperrfilter, das für Netzspannungs-Berührungsschutz dimensioniert ist, beschaltet ist.

2. Netzspannungs-Berührungsschutz nach Anspruch 1, dadurch gekennzeichnet, daß das Sperrfilter als Tiefpaß ausgeführt ist.

3. Netzspannungs-Berührungsschutz nach Anspruch 1, dadurch gekennzeichnet, daß der Tiefpaß durch eine geerdete Schutzleiterdrossel (3) gebildet ist.

4. Netzspannungs-Berührungsschutz nach Anspruch 1, 3, dadurch gekennzeichnet, daß das Sperrfilter durch einen auf die Sensor-Betriebsfrequenz abgestimmten Parallelschwingkreis (3.1, 4) realisiert ist.

5. Netzspannungs-Berührungsschutz nach Anspruch 4, dadurch gekennzeichnet, daß die Parallel-Schwingkreisdrossel (3.1) als Übertrager ausgeführt ist.

## Claims

1. Mains voltage contact protection for sensors under glass-ceramic cooking surfaces, wherein a metallic sensor (2) is arranged under a glass-ceramic cooking surface (1) within or outside the hot region, caused by a radiant heating element, of the glass-ceramic cooking surface (1), characterised thereby that the sensor (2) is operated with a higher frequency and that the sensor (2) is connected with a suppression filter which is dimensioned for mains voltage contact protection.

2. Mains voltage contact protection according to claim 1, characterised thereby that the suppression filter is executed as a low-pass filter.

3. Mains voltage contact protection according to claim 1, characterised thereby that the low-pass filter is formed by an earthed protective conductor choke (3).

4. Mains voltage contact protection according to claim 1, 3, characterised thereby that the suppression filter is realised by a parallel resonant circuit (3.1, 4) tuned to the sensor operating frequency.

5. Mains voltage contact protection according to claim 4, characterised thereby that the parallel resonant circuit (3.1) is executed as a transformer.

## Revendications

1. Protection de contact contre la tension du réseau pour des détecteurs situés sous des plaques de cuisson en vitrocéramique, un détecteur métallique (2) étant disposé sous une plaque de cuisson en vitrocéramique (1) dans ou en dehors de la zone chaude de la plaque de cuisson en vitrocéramique (1) conditionnée par un corps de chauffe rayonnant, caractérisée en ce que le détecteur (2) fonctionne à une fréquence de service qui est supérieure à la fréquence du réseau, et en ce que le détecteur (2) est relié à un filtre d'arrêt qui est dimensionné pour la protection de contact contre la tension du réseau.

2. Protection de contact contre la tension du réseau selon la revendication 1, caractérisée en ce que le filtre d'arrêt est réalisé en tant que filtre passe-bas.

3. Protection de contact contre la tension du réseau selon la revendication 1, caractérisée en ce que le filtre passe-bas est réalisé sous la forme d'une self (3) à conducteur de protection mise à la terre.

4. Protection de contact contre la tension du réseau selon les revendications 1, 3, caractérisée en ce que le filtre d'arrêt est réalisé par un circuit oscillateur parallèle (3.1, 4) qui est accordé à la fréquence de service du détecteur.

5. Protection de contact contre la tension du réseau selon la revendication 4, caractérisée en ce que la self du circuit oscillateur parallèle (3.1) est réalisée sous la forme d'un transformateur.
